# FASCICULE DE BREVET EUROPEEN

(11) **EP 0 943 043 B1**
(45) Date de publication et mention de la délivrance du brevet: **11.06.2003**
(21) Numéro de dépôt: 97945907.0
(22) Date de dépôt: 12.11.1997
(51) Int. Cl.: E04B 2/86, E04H 4/00, E04C 2/40

(54) **ELEMENT DE PAROI A COURBURE VARIABLE POUR PISCINE**
WANDELEMENT MIT EINSTELLBARER KRÜMMUNG FÜR SCHWIMMBECKEN
WALL ELEMENT FOR SWIMMING POOL WITH VARIABLE CURVATURE

(30) Priorité: 09.12.1996 FR 9615303
(43) Date de publication de la demande: 22.09.1999
(73) Titulaire: Procopi, 35650 Le Rheu (FR)
(72) Inventeur: BACH, Philippe, F-35650 Le Rheu (FR); BOURGEOIS, Jocelyn, F-35580 Lassy (FR)
(74) Mandataire: Le Faou, Daniel
(86) Numéro de dépôt international: FR9702028
(87) Numéro de publication internationale: WO98026138

(56) Documents cités:
- WO-A-95/25864
- FR-A- 2 544 005
- FR-A- 2 637 933
- FR-A- 2 694 957
- FR-A- 2 710 676

## Description

La présente invention concerne un élément de paroi pour la construction d'une piscine, cet élément faisant office de coffrage, destiné à recevoir du béton coulé.

Il s'agit donc d'un coffrage dit de type "perdu", qui reste en place une fois que le béton a pris.

L'objectif de l'invention est de proposer un élément de paroi pour piscine, dont la courbure puisse être modifiée à volonté, aussi bien pour le rendre convexe que concave, ceci dans une plage de rayons de courbures relativement importante, suffisante en tout cas dans les applications courantes.

Un autre objectif de l'invention est de proposer un élément du type mentionné, qui soit d'un prix de revient relativement faible, tout en étant d'une conception simple et facile d'emploi par les personnes chargées de la construction de la piscine.

L'élément proposé est initialement plan, et permet par conséquent de construire des piscines classiques, à contour polygonal, notamment rectangulaire.

Cependant, au moment de la pose, en cintrant l'élément, dans un sens ou dans l'autre, suivant un rayon de courbure déterminé, on peut construire des piscines de forme variée, en particulier des piscines ayant une partie d'extrémité de contour semi-circulaire.

On connaît, par le document FR-A-2 637 933, un bloc de coffrage empilable en matériau léger (polystyrène expansé par exemple), adapté pour la fabrication d'une piscine, dont la courbure est variable. II s'agit d'un bloc creux, qui est échancré sur sa face externe. L'ouverture ainsi formée est destinéc à recevoir une entretoise. En jouant sur la largeur de celle-ci, on peut cintrer le bloc, dans un sens ou dans l'autre, suivant un rayon de courbure variable. L'entretoise empêche aussi l'échappement du béton lorsqu'il est coulé dans le bloc.

Une telle solution donne satisfaction pour des blocs individuels, destinés à être empilés les uns sur les autres à la manière de parpaings, de manière décalée en quinconce.

Elle n'est pas transposable à des éléments en forme de panneaux dont la hauteur correspond à celle de la piscine car l'ouverture prévue dans la paroi externe de l'élément ne donnerait pas à cette paroi la résistance suffisante pour retenir le poids du béton coulé sur toute cette hauteur.

De plus, on est obligé, pour des blocs droits, soit de disposer de blocs spécifiques (sans ouverture), soit d'y insérer également des entretoises.

En outre, lesdites entretoises doivent avoir la même hauteur que le bloc pour empêcher l'échappement du béton.

Les objectifs mentionnés plus haut sont atteints, conformément à l'invention, avec un élément conforme à la revendication 1.

La paroi externe de l'élément n'est donc pas ouverte. De plus, le repli de paroi délimitant le renfoncement constitue une nervure de renforcement, si bien que la paroi résiste de manière satisfaisante au poids du béton coulé.

Par ailleurs, selon un certain nombre de caractéristiques additionnelles, non limitatives de l'invention :
- l'élément est compartimenté par des cloisons verticales transversales, et comporte un renfoncement au droit de chaque compartiment ;
- sa paroi interne est une double paroi permettant une bonne isolation thermique ;
- sa paroi externe est également une double paroi, excepté en vis-à-vis des renfoncements (bonne isolation) ;
- ses chants latéraux sont à double paroi ;
- chacun de ses chants latéraux possède des organes d'emboîtement complémentaires permettant sa fixation par clipsage contre le chant d'un élément adjacent ;
- l'élément est réalisé en matière plastique extrudée.

Selon un premier mode de réalisation de l'invention, la modification de largeur desdits renfoncements verticaux est destinée à être réalisée au moyen d'un jeu d'organes écarteurs, adaptés pour augmenter cette largeur, ou au moyen d'un jeu de pinces, adaptées, au contraire, pour la réduire.

Dans cette hypothèse, avantageusement, le fond semi-cylindrique, ou approximativement semi-cylindrique, desdits renfoncements est bordé par une paire de rainures aptes à recevoir les organes écarteurs.

Lesdits organes écarteurs sont par exemple des plaquettes de forme générale rectangulaire, qui assurent l'écartement des rainures par rotation à quart de tour, tandis que lesdites pinces ont la forme approximative d'un "C" et sont mises en place par translation, en direction verticale, à l'intérieur de l'élément, autour des renfoncements.

Selon une caractéristique possible de l'élément, ses chants verticaux latéraux et - le cas échéant - ses cloisons verticales transversales présentent des ouvertures autorisant le passage du béton coulé.

Selon un second mode de réalisation de l'invention, la mise en forme de l'élément est destinée à être assurée au moyen d'une paire de barrettes horizontales aptes à être emboîtées dans son épaisseur, d'une part à sa base, d'autre part à sa partie supérieure.

Les ouvertures sus-mentionnées qui se trouvent à la base et à la partie supérieure de l'élément sont ouvertes, respectivement vers le bas et vers le haut, constituant des échancrures servant à l'emboîtement desdites barrettes.

L'invention a également pour objet :
- un ensemble comportant un élément tel que décrit plus haut, ainsi qu'un jeu d'organes écarteurs ou de pinces, de dimensions différentes ;
- un ensemble comportant un élément tel que mentionné ci-dessus, et une paire de barrettes de mise en forme.

Cette barrette de mise en forme de l'élément présente avantageusement les caractéristiques suivantes :
- ses extrémités présentent des profils d'emboîtement complémentaires mâle/femelle permettant la fixation bout-à-bout de plusieurs barrettes ;
- elle comporte des ouvertures verticales destinées à recevoir des fers d'armature pour le béton coulé ;
- elle est pourvue de pattes latérales servant à la fixer au sol ;
- elle est réalisée en matière plastique moulée, et elle comprend deux parois latérales délimitant un espace intérieur ouvert vers le haut et vers le bas, reliées par des nervures de renforcement ;
- l'une de ces parois latérales présente des fentes verticales qui facilitent son cintrage.

D'autres caractéristiques et avantages de l'invention apparaîtront de la description et des dessins annexés qui en présentent, à titre d'exemple non limitatif, un mode de réalisation possible.

Sur les dessins :
- la figure 1 est une vue de dessus schématique d'un élément conforme à l'invention ;
- la figure 2 est une vue de dessus schématique d'un élément d'angle pouvant s'adapter à l'élément de la figure 1 ;
- la figure 3 représente un élément dont la largeur est moitié de celui de la figure 1, ce "demi-élément" étant obtenu par découpage de l'élément de la figure 1 ;
- la figure 4 représente, à plus grande échelle, et plus en détail, la portion d'extrémité latérale de l'élément de la figure 1 ;
- la figure 5 est également une vue à plus grande échelle de l'élément d'angle de la figure 2 ;
- la figure 6 est une vue en perspective, avec des parties arrachées d'une portion d'extrémité d'un élément ;
- la figure 7 est une vue de face, côté extérieur, de l'élément de la figure 1 (à plus petite échelle) ;
- les figures 8 et 9 sont des vues schématiques similaires à celles de la figure 1, qui illustrent le mode de cintrage de l'élément, respectivement à l'aide d'éléments écarteurs (pour le rendre concave), et à l'aide de pinces (pour le rendre convexe), dans un premier mode de mise en oeuvre de l'invention.
- les figures 10 et 11 sont des vues respectivement de face et de dessus d'un élément écarteur ;
- les figures 12 et 13 sont des vues respectivement de dessus et de gauche d'une pince ;
- la figure 14 est une vue partielle, en partie coupée, similaire à celle de la figure 7, qui représente un renfoncement à l'état écarté ;
- la figure 15 représente, en coupe transversale, une variante de la paroi arrière de l'élément, au niveau d'un renfoncement ;
- la figure 16 est une vue de dessus schématique, montrant une partie du pourtour d'une piscine construite à l'aide d'un certain nombre d'éléments conformes à l'invention.
   Les figures 17 à 21 illustrent un second mode de mise en oeuvre de l'invention.
   La figure 17 est une vue en perspective d'une barrette de mise en forme, destinée à être associée à un élément conforme à l'invention lors de la construction de la piscine ;
- la figure 18 est une vue de dessus de la barrette de la figure 17 ;
- la figure 19 est une vue partielle, similaire à la figure 18, illustrant le mode d'assemblage bout-à-bout de deux barrettes ;
- la figure 20 est une vue de dessus similaire à la figure 18, qui représente une variante de la barrette ;
- les figures 20A et 20B sont des vues analogues à la figure 20, montrant des déformations par cintrage de la barrette, dans des sens différents ;
- la figure 21 est une vue éclatée, schématique et en perspective, illustrant l'érection d'une paroi de piscine mettant en oeuvre des barrettes similaires à celles des figures 18 ou 20.

L'élément 1 illustré par les figures 1 et 7 est un élément monobloc, en matière plastique relativement rigide, mais légèrement flexible, par exemple en PVC, obtenu par extrusion.

La paroi a une épaisseur de l'ordre de 1,2 mm.

Il s'agit d'un panneau creux, en forme de caisson parallélépipèdique rectangle, de section transversale constante, ouvert à ses deux extrémités. Les extrémités ouvertes sont les extrémités haute et basse lorsque le panneau est érigé en position verticale, dans sa position normale pour la construction d'une piscine.

Ce type d'élément est destiné en particulier à la construction d'une piscine enterrée, ou semi-enterrée, et l'élément sert de coffrage recevant une coulée de béton. Il s'agit d'un coffrage perdu, le coffrage lui-même servant d'élément de paroi une fois que le béton a pris.

A titre indicatif, l'élément a par exemple une longueur **L** de 500mm, une largeur **l** de 125mm.

Sa hauteur **H** correspond à la hauteur de la paroi de la piscine. Cette hauteur est par exemple comprise entre 0,90 et 2,10 m.

La dimension de hauteur n'est pas critique pour la fabrication de l'élément, dans la mesure où il est réalisé par extrusion, si bien qu'il est facile de le couper en tronçons de longueur souhaitée, qui correspondra à la hauteur de la piscine.

Cet élément a été désigné par la référence 1, sa paroi interne, c'est-à-dire tournée vers l'intérieur de la future piscine, est référencée 10. Pour une bonne isolation thermique, il s'agit de préférence d'une double paroi compartimentée, dont la face interne (lisse) est référencée 100. C'est contre cette face 100 que viendra s'appliquer le film d'étanchéité - usuellement appelé "liner" - de la piscine.

On a désigné par les références 11 et 12 les parois d'extrémité transversales, ou chants, de l'élément.

Ceux-ci sont également à double paroi (structure alvéolaire), de manière à ce que l'élément présente une bonne résistance mécanique.

Dans le mode de réalisation illustré, l'espace intérieur du caisson est compartimenté par des cloisons transversales verticales, au nombre de trois, à savoir une cloison centrale à double paroi 13 et deux cloisons intermédiaires simples 15.

Ces cloisons améliorent très notablement la résistance mécanique de l'élément, et empêchent la déformation des parois interne et externe sous la pression de la masse du béton coulé.

La paroi externe 14 (simple paroi) présente quatre replis qui définissent autant de renfoncements verticaux 4, situés au droit de la partie centrale de chacun des compartiments, dont l'espace intérieur est référencé **E**.

Comme on le verra plus loin, en référence notamment à la figure 4, la forme de ces renfoncements, qui sont ouverts vers l'extérieur, autorise une déformation de la paroi, soit dans le sens de la réduction de largeur du renfoncement, soit au contraire dans le sens de l'augmentation de sa largeur.

Les parois latérales 11, 12 de l'élément sont pourvues d'un jeu d'organes d'encliquetage élastiques mâle/femelle 2, 3.

L'organe mâle 2 consiste en une paire de languettes à bec anti-retour, qui s'étendent verticalement, parallèlement à la grande direction de l'élément, tandis que l'organe femelle est une rainure verticale destinée à recevoir lesdites languettes 2.

Les positions des éléments 2 et 3 sont inversées d'un champ à l'autre, de telle manière qu'on puisse obtenir la fixation par clipsage de deux éléments adjacents, mis bout-à-bout.

Dans l'exemple illustré, la cloison centrale 13 possède également des éléments mâle 2' et femelle 3' analogues à ceux de la paroi d'extrémité 11.

Grâce à cette disposition, il est facile d'obtenir un demi-élément, tel que l'élément 1' représenté à la figure 3, par simple découpage d'un élément entier au niveau de sa cloison centrale 13.

La figure 2 montre un élément d'angle 5.

Il s'agit d'un caisson vertical, de contour carré, dont l'espace intérieur est référencé **F**.

Ce caisson a une double paroi 50 sur chacune de ses faces, et possède, sur deux faces adjacentes, des éléments de clipsage mâle/femelle 2a, 3a d'une part et 2b, 3b d'autre part.

Cet élément 5 permet donc le raccordement de deux éléments 1 perpendiculairement l'un à l'autre, dans une partie d'angle de la piscine.

La figure 4 montre en détail la configuration d'un renfoncement 4.

Celui-ci a une forme symétrique, par rapport à un plan transversal. Il comprend une entrée bordée par deux faces transversales 40, se prolongeant par des rainures transversales 41, et un fond approximativement semi-cylindrique 42.

Le fond 42 est élastiquement déformable par suite de la flexibilité de la paroi 14.

Il convient de noter que le renfoncement 4 forme partie intégrante de la paroi externe 14, et chacun des compartiments **E** est donc complètement obturé de tous côtés.

Il est ouvert seulement à ses extrémités haute et basse, pour permettre le passage d'armatures et la coulée du béton.

Les vues des figures 4 et 5 montrent également la configuration des organes mâle et femelle 2, 3.

On notera que la partie mâle est portée par une partie saillante 20 de la paroi, qui vient se centrer dans un lamage complémentaire 30 bordant l'ouverture au moment du clipsage.

Une configuration similaire est prévue sur l'élément d'angle 5.

Comme cela est visible sur la figure 6, les chants d'extrémité (parois latérales) et les cloisons internes de l'élément 1 sont percées par des ouvertures 16.

Sur la figure, ne sont représentées que le chant 11 et une cloison 15. Des ouvertures similaires sont ménagées dans le chant opposé et dans les autres cloisons internes (non visibles sur la figure).

Elles ont avantageusement une forme circulaire, découpée à la scie-cloche.

Ces ouvertures 16 sont disposées suivant une ligne verticale, à espacement régulier.

A titre indicatif, pour une largeur de cloisons de l'ordre de 120 mm, leur diamètre et leur espacement seront tous deux de l'ordre de 50 mm.

Des ouvertures analogues sont ménagées dans les deux parois 50 de l'élément d'angle 5, contre lesquelles viennent s'appliquer les éléments 1.

Le rôle de ces ouvertures est de laisser s'écouler le béton coulé d'un compartiment à l'autre (au sein d'un même élément), et d'un élément à l'autre. Il y a ainsi un envahissement de l'ensemble des éléments par le béton, et on obtient une structure monolithique globale.

Bien entendu, le dimensionnement et le positionnement des ouvertures sont les mêmes pour l'ensemble des éléments, afin que la série d'ouvertures d'un élément vienne en regard de celle de l'élément adjacent lorsque deux éléments sont accolés et fixés l'un à l'autre par leurs chants d'extrémité.

Dans un premier mode possible de réalisation de l'invention, le cintrage de l'élément est réalisé au moyen d'éléments écarteurs ou de pinces.

Les figures 10 et 11 représentent un élément écarteur.

Il s'agit d'une pièce 6 en matière plastique injectée, à résistance mécanique élevée, formée d'une embase 60 et d'un tenon 600.

L'embase 60 a une forme générale approximativement rectangulaire, ses petits côtés 61 ayant une dimension **B** et ses grands côtés 62 une dimension **A** supérieure à **B**.

Deux de ses angles opposés sont arrondis pour former des surfaces de came 63.

Le tenon 600, de section carrée, est perpendiculaire à l'embase 60, et est disposé au centre de cette dernière,

Il est prévu un jeu d'éléments 6 de dimensions différentes.

Dans ce jeu, la cote **B** est toujours la même, mais les cotes **A** sont différentes.

En pratique, on choisira une dimension **B** légèrement plus petite que la valeur de l'écartement mutuel des deux bords d'entrée de renfoncement 40 (voir figure 4).

Ainsi, si ces deux parties sont distantes de 41mm, on choisira par exemple **B** = 40mm.

La valeur **A** sera plus grande que la valeur de l'écartement mutuel des fonds de rainures 41. Ainsi, si cette valeur est de 50mm, on pourra prévoir un jeu de quatre éléments écarteurs ayant des dimensions **A** de 56, 58, 60 et 62mm.

La pince 7 - également en plastique injecté - illustrée aux figures 12 et 13 a la forme générale d'un "C" composée d'une platine 70 et d'une paire de mâchoires 71. La pince 7 est destinée à venir à l'intérieur de l'espace **E** ; elle est adaptée pour être mise en place par translation de haut en bas autour du renfoncement 4, de telle sorte que les mâchoires 71 viennent se placer contre le dos des bords 40 d'entrée du renfoncement 4.

Comme pour les organes écarteurs, il est prévu un jeu de pinces 7, qui ont des dimensions **C** différentes.

A titre indicatif, si l'écartement mutuel des parties 40 du renfoncement est de 41mm, on pourra prévoir un jeu de quatre pinces 7, ayant des dimensions **C** respectivement de 40, 39, 38 et 37mm.

Les figures 8 et 9 permettent de comprendre comment la mise en place des éléments écarteurs 6 ou des pinces 7 permet de réaliser le cintrage de l'élément, de telle manière que sa face interne 100 ait un cintrage concave ou, respectivement convexe.

Dans un cas, l'action de l'élément écarteur 6 a pour effet d'ouvrir la partie semi-cylindrique 42. La longueur de la paroi externe 14 est augmentée, ce qui oblige l'élément à se cintrer comme illustré à la figure 8.

Dans l'autre cas, au contraire, la pince 7 a pour effet de refermer la partie 42. La longueur de la paroi 14 diminue, et l'élément se cintre en sens inverse (figure 9).

Chacun des renfoncements 4 joue le rôle d'un soufflet qui autorise la déformation de l'élément.

L'amplitude de cette déformation, bien entendu, est fonction des dimensions de l'élément 6 ou 7 utilisé.

Bien sûr, si on n'utilise aucun élément 6 ou 7, l'élément conserve sa configuration initiale, en forme de panneau plan.

Pour un même élément, il est possible d'utiliser des organes 6 ou 7 qui n'ont pas les mêmes dimensions, afin de lui donner un cintrage progressif.

Pour chacun des renfoncements, on utilisera un nombre d'éléments écarteurs ou un nombre de pinces plus ou moins important, ceci en fonction de la hauteur de l'élément.

Pour des hauteurs ordinaires (1 mètre environ), on utilisera par exemple trois éléments, l'un en partie haute, l'autre en partie centrale et le troisième en partie basse.

C'est ce qui a été prévu sur l'illustration de la figure 14 ; cette figure permet de comprendre comment se fait la mise en place des organes écarteurs 6.

Sur cette vue les organes inférieur et central 6 sont déjà en place. L'élément supérieur est présenté de telle manière que sa grande dimension soit verticale, c'est-à-dire parallèle aux rainures 41, le tenon 600 étant tourné vers l'extérieur.

On fait descendre l'organe 6 par translation **T** dans le renfoncement.

Cette opération est facile du fait que la dimension **B** mentionnée plus haut est plus faible que la largeur d'entrée du renfoncement. Ceci est surtout intéressant pour la mise en place du premier organe 6, qui va "ouvrir" le renfoncement. Quand il est arrivé au niveau souhaité, on le fait tourner d'un quart de tour, comme symbolisé par la flèche **R.** Cette opération peut être faite à l'aide d'une clé s'adaptant sur le tenon carré 600. Les zones courbes 63 repoussent les bords de l'ouverture à la manière de cames, après quoi l'organe 6 est automatiquement retenu par friction contre les rainures 41.

Les pinces 7 sont mises en place par simple translation axiale à l'intérieur des compartiments.

On notera que les mâchoires 71 ont des bords biseautés qui facilitent l'adaptation des pinces sur les zones 40 du renfoncement au moment de cette mise en place.

Dans une variante du système, les bords des renfoncements et les pinces sont conformées de telle manière que lesdites pinces puissent être mise en place non pas à l'intérieur, mais à l'extérieur des compartiments (comme les organes écarteurs).

Pour construire la paroi de la piscine, on fixe les uns à côté des autres des éléments 1, en les cintrant éventuellement dans un sens ou dans l'autre, et selon l'amplitude souhaitée, au fur et à mesure de la formation du contour de la piscine.

Il convient de noter que, malgré le cintrage, les chants latéraux 11, 12 restent perpendiculaires aux parois interne 10 et externe 14, de sorte que les chants en contact de deux blocs voisins s'appliquent parfaitement l'un contre l'autre.

Cette construction se fait dans une fosse préalablement creusée et pourvue d'un socle en béton muni de ferrures ou autres éléments d'armatures dépassants, sur lesquels on emmanche les éléments au cours de l'opération.

Dans les angles, on utilise des éléments 5.

Le cas échéant, on utilise également des demi-éléments 1', cintrés ou non.

On coule ensuite du béton à l'intérieur de l'ensemble des éléments.

Le béton peut circuler d'un compartiment à l'autre et d'un élément à l'élément voisin, à travers les ouvertures 16 sus-mentionnées. On obtient donc une structure monolithique.

La présence des pinces 7 dans les espaces **E** des compartiments ne contrarie absolument pas cette opération.

Bien entendu, la présence éventuelle d'organes 6 n'est pas gênante non plus, puisque ces organes se trouvent à l'extérieur des espaces **E**.

Il est important de constater que le renfoncement de paroi 4, qui forme partie intégrante de la paroi externe 14 de l'élément, constitue non seulement une partie déformable, autorisant le cintrage, mais aussi une nervure qui renforce considérablement la paroi extérieure lors du coulage du béton.

Après prise du béton, on comble au moyen de remblais l'espace extérieur de la piscine.

Il reste alors à réaliser la finition (pose du "liner", de la margelle, etc.).

Dans la variante illustrée à la figure 15, la paroi externe 14 est également (comme la paroi interne 10) une paroi alvéolaire - ou double paroi - formée de deux "peaux" 140-141 reliées par un cloisonnement 142.

Sur cette figure, l'espace intérieur **E** de l'élément est situé sur la gauche.

Cette double paroi est néanmoins interrompue au droit du renfoncement 4, seule la peau interne 141 se prolongeant à ce niveau pour former le repli constitutif du renfoncement.

Dans cette variante, la rigidité de la paroi arrière 14 est sensiblement renforcée. Le fait que le renfoncement soit à simple paroi n'est pas gênant puisque - comme déjà expliqué - ce renfoncement joue le rôle d'une nervure de renforcement.

Sur l'illustration de la figure 16, qui montre une portion de paroi d'une piscine ainsi construite, on a représenté un élément d'angle 5 qui se raccorde d'un côté à un élément 1A, et de l'autre côté (suivant une direction à 90°) à un demi-élément 1'.

L'espace intérieur de la piscine est désigné **EI** sur la figure.

Le demi-élément 1' se raccorde à deux éléments courbes concaves 1B, 1C.

Sur cette même figure, on a représenté le béton 101 coulé à l'intérieur des différents éléments, ainsi que le film d'étanchéité, qui s'applique contre la face interne de la paroi. Ce film, représenté en traits interrompus, est référencé 102.

Il est possible de produire des éléments conformes à l'invention à un coût raisonnable, par le procédé d'extrusion, car il suffit d'une filière unique pour obtenir un élément pouvant avoir des configurations de forme différente.

Ceci est également avantageux pour le stockage des éléments, puisqu'un seul modèle d'élément doit être stocké.

Il est seulement nécessaire de prévoir des jeux d'organes écarteurs 6 ou de pinces 7 ayant des dimensions différentes.

Ces pièces étant d'un prix de revient relativement modique, le problème de stockage n'est pas essentiel.

Il va de soi que la forme de renfoncement représentée sur les figures n'est qu'un exemple possible ; d'autres formes peuvent être prévues.

Dans un second mode de réalisation possible de l'invention, illustré par les figures 17 à 21, des organes de mise en forme sont associés aux éléments de paroi 1.

Sur la figure 21, les mêmes références ont été utilisées pour désigner les différentes parties de cet élément, identiques ou similaires à celles illustrées surles figures 1 à 7.

La barrette 8 représentée sur les figures 17 et 18 est une pièce monobloc en matière plastique moulée par injection. Il s'agit d'une pièce en forme générale de parallélépipède rectangle, dont la dimension longitudinale est relativement grande par rapport à la dimension transversale et à la hauteur, ce qui lui confère la forme d'une "barrette".

Cette pièce est largement évidée, ouverte vers le haut et vers le bas, ses deux cloisons latérales parallèles 80 étant reliées par des nervures à faces verticales 82 disposées en oblique pour former un cloisonnement en zig-zag. Certaines nervures 82 portent des manchons cylindriques verticaux 83 qui constituent des ouvertures autorisant le passage de fers d'armatures pour le béton coulé. Les extrémités 84 de la barrette comportent chacune un jeu d'organes d'emboîtement mâle/femelle, du type tenon 85 et mortaise 86 en queue d'aronde, qui permettent de fixer simplement bout-à-bout plusieurs éléments par emboîtement de haut en bas. Un tel assemblage est illustré à la figure 19, où deux éléments adjacents 8a, 8b sont représentés partiellement, après solidarisation.

A la base de la barrette sont prévues des pattes d'attache 81 présentant une ouverture 810 pour le passage d'un organe de fixation tel qu'une vis. Ces pattes sont par exemple au nombre de trois, l'une placée dans la région centrale d'une face latérale 80, et les deux autres dans les régions d'extrémité de la face latérale opposée.

Une telle barrette est destinée à être associée à un élément de paroi 1 tel que celui illustré sur la figure 21 qui, par rapport à l'élément précédemment décrit, présente une particularité quant à ses ouvertures 16 prévues dans ses cloisons transversales 15 et dans ses chants d'extrémité 11, 12. Cette particularité concerne le fait que les ouvertures basse 16' et haute 16" affectent la forme d'échancrures - ou encoches -, c'est-à-dire s'ouvrent vers le bas et vers le haut respectivement. Dans l'exemple illustré, les ouvertures 16 ont la forme de lumières allongées, de direction longitudinale verticale, à extrémités semi-cylindriques, et les échancrures haute et basse correspondent à des demi-ouvertures.

La barrette 8, de préférence, a une longueur égale à celle de l'élément 1, soit par exemple de 500 mm.

Selon une caractéristique importante, ses dimensions transversales sont légèrement inférieures à celles des échancrures 16', 16", de sorte que la barrette peut être encastrée à l'intérieur de ces échancrures, dans l' "épaisseur" de l'élément, sans déborder de celui-ci vers le haut ou vers le bas. A titre indicatif, la barrette 8 a, par exemple, une hauteur de 60 mm et une largeur de 40 mm.

Comme on va maintenant l'expliquer, les barrettes 8 assurent le montage et le chaînage des éléments 1 lors de l'érection de la paroi de la piscine ainsi que, le cas échéant, la mise en forme et le maintien en forme desdits éléments lorsqu'ils doivent être cintrés.

Ces barrettes se substituent donc aux éléments écarteurs et/ou aux pinces du premier mode de réalisation décrit. Les renfoncements déformables 4, de largeur variable, peuvent par conséquent être dépourvus des nervures 41 qui servaient à recevoir ces organes ; ils peuvent avoir une paroi 42 simplement semi-cylindrique.

La barrette de la figure 20, référencée 8', présente la particularité de pouvoir être facilement cintrée. Pour cela, l'une 80' de ses parois latérales n'est pas continue. Elle est interrompue par des interstices verticaux 800' de largeur **i**_{**o**}**.**

Cette discontinuité augmente la déformabilité de la barrette, qui peut facilement être mise en forme par cintrage dans un plan horizontal. Les figures 20A et 20B représentent des déformations correspondant à une face 80' rendue concave, avec réduction de la largeur d'interstice 800' (**i**_{**1**} _{<} **i**_{**o**}), et, respectivement à une face 80' rendue convexe, avec augmentation de la largeur d'interstice (**i**_{**2**} > **i**_{**o**}).

Les nervures 82 peuvent fléchir légèrement pour autoriser le cintrage de la barrette.

La figure 21 illustre l'érection d'un élément plan, au cours de la construction d'une paroi de piscine.

On commence par tracer au sol, et plus précisément sur une dalle de béton **D** préalablement coulée au sol, le contour de la future piscine. On fixe ensuite les barrettes au sol, après leur avoir donné la configuration de courbure appropriée, et en les aboutant par emboîtement de leurs organes d'extrémité mâle/femelle. Cette fixation se fait à l'aide de vis 811 traversant les pattes d'attache 81, que l'on visse dans la dalle.

On réalise ainsi au sol un profil à contour fermé sur lequel on peut emboîter l'ensemble des éléments de paroi.

Préalablement à cet emboîtement, on perce dans la dalle **D**, en utilisant les manchons 83 comme gabarit de perçage, des trous (borgnes) destinés à recevoir les extrémités de fers d'armature 9.

On emboîte alors sur la série de barrettes l'ensemble des éléments de paroi, éventuellement en les cintrant, dans un sens ou dans l'autre, pour les adapter à la conformation des barrettes.

Comme illustré sur la figure 21, chaque élément 1 est avantageusement décalé, d'une demi-longueur, par rapport à une barrette. Il est donc placé "à cheval" sur deux barrettes adjacentes.

Toutefois un tel décalage n'est pas obligatoire.

Les éléments 1 s'emboîtent de haut en bas sur les barrettes 8 par leur échancrure basse 16' qui vient s'encastrer sur la barrette, tandis que le bord périphérique de l'élément vient reposer sur la dalle **D**.

Ainsi les barrettes 8 se trouvent masquées et cachées dans l'épaisseur de la paroi.

Selon une caractéristique importante de l'invention, chaque ouverture 83 est positionnée de telle manière qu'après emboîtement des éléments 1, elle se trouve en regard d'un espace E situé entre deux cloisons transversales 11, 12, 15 (et non pas en regard d'une telle cloison).

Ainsi, il est possible d'introduire de haut en bas à l'intérieur de ces espaces E des fers verticaux 9, dont on enfonce l'extrémité dans les ouvertures 83 et dans les trous préalablement percés dans la dalle.

Des ferrures horizontales (non représentées) peuvent également être installées à travers les ouvertures 16 pour constituer, avec les fers verticaux, une armature solide destinée à être noyée dans le béton.

On place ensuite, bout-à-bout, un ensemble de barrettes 8 (en position retournée) dans les échancrures supérieures 16". On enfile ces barrettes par leurs ouvertures 83 sur les parties d'extrémité haute des fers 9, tout en leur donnant la même conformation (courbure éventuelle) que les barrettes basses correspondantes.

L'ensemble de la paroi est ainsi parfaitement mis en forme, les séries de barrettes 8 jouant le rôle de chaînages - ou ceintures - périphériques hauts et bas qui rigidifient l'ensemble de l'ouvrage.

Le béton peut alors être coulé dans l'ensemble des éléments. La présence des barrettes ne contrarie pas cette coulée puisque les barrettes sont ouvertes vers le haut et vers le bas. Le béton fluide peut s'écouler entre les espaces **E**, et d'un élément à l'élément voisin, via les ouvertures 16. Il se lie intimement au sol grâce à l'encastrement de la paroi sur les barrettes basses 8 qui, rappelons le, sont solidaires de la dalle **D**, et aussi grâce à la présence des fers d'armature qui sont enfoncées dans ladite dalle. La présence des ceintures haute et basse empêche tout déplacement relatif des éléments 1 au cours du remplissage.

Une fois le béton coulé et durci, il suffit de sectionner, si besoin, les extrémités supérieures dépassantes des fers 9. Les barrettes hautes 8 sont noyées au sein du béton et sont invisibles.

La mise en oeuvre des barrettes 8 (second mode de réalisation) n'est pas incompatible avec celle d'éléments écarteurs 6 et/ou de pinces 7 (premier mode de réalisation) qui peuvent être utilisés additionnellement, en particulier en cas de cintrage prononcé des éléments.

Plutôt que de prévoir des barrettes déformables, on pourrait prévoir des jeux de barrettes différentes, certaines droites, d'autres courbes mais rigides, à rayon de courbure donné.

## Revendications

1. Elément de paroi à courbure variable pour piscine, qui fait office de coffrage, **caractérisé en ce qu'**il consiste en un caisson (1) en forme de parallélépipède rectangle, destiné à être dressé verticalement et accolé à des éléments adjacents par ses chants verticaux latéraux (11, 12), et **en ce que** sa paroi externe (14), initialement plane, présente des renfoncements verticaux (4) constitués par un repli de ladite paroi (14), chaque renforcement (4) présentant un fond semi-cylindrique, ou approximativement semi-cylindrique, (42) élastiquement déformable, et une largeur naturelle qu'il est possible d'augmenter ou de réduire , de sorte qu'il est possible de donner à l'élément (1) une courbure concave ou convexe, ces renfoncements faisant en outre office de nervures de renforcement de ladite paroi (14).

2. Elément selon la revendication 1, **caractérisé par le fait qu'**il est compartimenté par des cloisons verticales transversales (13, 15), et qu'il comporte un renfoncement (4) au droit de chaque compartiment (E).

3. Elément selon la revendication 1 ou 2, **caractérisé par le fait que** sa paroi interne (10) est une double paroi.

4. Elément selon l'une des revendications 1 à 3, **caractérisé par le fait que** sa paroi externe (14) est une double paroi (140, 141), excepté en vis-à-vis desdits renfoncements (4).

5. Elément selon l'une des revendications 1 à 4, **caractérisé par le fait que** ses chants latéraux (11, 12) sont à double paroi.

6. Elément selon l'une des revendications 1 à 5, **caractérisé par le fait que** chacun de ses chants latéraux (11, 12) possède des organes d'emboîtement complémentaires (2, 3) permettant sa fixation par clipsage contre le chant d'un élément adjacent.

7. Elément selon l'une des revendications 1 à 6, **caractérisé par le fait qu'**il est en matière plastique extrudée.

8. Elément selon l'une des revendications 1 à 7, **caractérisé par le fait que** la modification de largeur desdits renfoncements verticaux (4) est destinée à être réalisée au moyen d'un jeu d'organes écarteurs (6), adaptés pour augmenter cette largeur, ou au moyen d'un jeu de pinces (7), adaptées, au contraire, pour la réduire.

9. Elément selon les revendications 7 et 8 prises en combinaison, **caractérisé par le fait que** le fond semi-cylindrique, ou approximativement semi-cylindrique, (42) desdits renfoncements (4) est bordé par une paire de rainures (41) aptes à recevoir les organes écarteurs (6).

10. Elément selon la revendication 9, **caractérisé par le fait que** lesdits organes écarteurs (6) sont des plaquettes de forme générale rectangulaire, qui assurent l'écartement des rainures (41) par rotation à quart de tour.

11. Elément selon l'une des revendications 8 à 10, **caractérisé par le fait que** lesdites pinces (7) ont la forme approximative d'un "C" et sont mises en place par translation, en direction verticale, à l'intérieur de l'élément, autour des renfoncements (4).

12. Elément selon l'une des revendications 1 à 11, **caractérisé par le fait que** lesdits chants verticaux latéraux (11, 12) et - le cas échéant - lesdites cloisons verticales transversales (13, 15) présentent des ouvertures (16) autorisant le passage du béton coulé.

13. Elément selon l'une des revendications 1 à 7, **caractérisé par le fait que** sa mise en forme est destinée à être assurée au moyen d'une paire de barrettes horizontales (8) aptes à être emboîtées dans son épaisseur, d'une part à sa base, d'autre part à sa partie supérieure.

14. Elément selon les revendications 12 et 13 prises en combinaison, **caractérisé par le fait que** les ouvertures (16', 16") qui se trouvent à sa base et à sa partie supérieure sont ouvertes, respectivement vers le bas et vers le haut, constituant des échancrures servant à l'emboîtement desdites barrettes (8).

15. Ensemble comportant un élément selon l'une des revendications 8 à 12 et un jeu d'organes écarteurs (6) ou de pinces (7), de dimensions différentes.

16. Ensemble comportant un élément selon 1a revendication 13 ou 14 et ladite paire de barrettes de mise en forme (8).

17. Ensemble selon la revendication 16, **caractérisé par le fait que** les extrémités (84) de chaque barrette (8) présentent des profils d'emboîtement complémentaires mâle/femelle (85, 86) permettant la fixation bout-à-bout de plusieurs barrettes (8).

18. Ensemble selon la revendication 16 ou 17, **caractérisé par le fait que** chaque barrette comporte des ouvertures verticales (83) destinées à recevoir des fers d'armature (9) pour le béton coulé.

19. Ensemble selon l'une des revendications 16 à 18, **caractérisé par le fait que** chaque barrette est pourvue de pattes latérales (81) servant à la fixer au sol.

20. Ensemble selon l'une des revendications 16 à 19, **caractérisé par le fait que** chaque barrette (8) est réalisée en matière plastique moulée, et qu'elle comprend deux parois latérales (80) délimitant un espace intérieur ouvert vers le haut et vers le bas et qui sont reliées par des nervures de renforcement (82).

21. Ensemble selon la revendication 20, **caractérisé par le fait que** l'une (80') desdites parois de chaque barrette (8) présente des fentes verticales (800') qui facilitent son cintrage.

## Patentansprüche

1. Wandelement mit variabler Krümmung für ein Schwimmbad, das als Verschalung dient,
**dadurch gekennzeichnet, dass**
es aus einem Kasten (1) in Form eines rechteckigen Paralellepipeds besteht, der vertikal angeordnet ist und mit Hilfe seiner seitlichen vertikalen Kanten (11, 12) mit benachbarten Elementen verbunden werden kann, und dadurch, dass seine ursprünglich flache Außenwand (14) vertikale Vertiefungen (4) aufweist, welche durch ein Umbiegen dieser Außenwand (14) hergestellt werden, wobei jede dieser Vertiefungen (4) einen halbzylindrischen Boden oder einen in etwa halbzylindrischen Boden (42) aufweist, der elastisch verformbar ist und eine natürliche Breite aufweist, die so erhöht oder verringert werden kann, dass diesem Wandelement (1) eine konkave oder konvexe Krümmung verliehen werden kann, wobei diese Vertiefungen außerdem als Verstärkungsrippen für die Außenwand (14) dienen.

2. Wandelement nach Anspruch 1,
**dadurch gekennzeichnet, dass**
es mit Hilfe von vertikalen seitlichen Trennwänden (13, 15) unterteilt ist, und dass es an jedem der Abteile (E) eine Vertiefung (4) aufweist.

3. Wandelement nach einem der Ansprüche 1 oder 2,
**dadurch gekennzeichnet, dass**
seine Innenwand (10) aus einer Doppelwand besteht.

4. Wandelement nach einem der Ansprüche 1 bis 3,
**dadurch gekennzeichnet, dass**
seine Außenwand (14) mit Ausnahme der den Vertiefungen (4) gegenüberliegenden Bereiche aus einer Doppelwand (140, 141) besteht.

5. Wandelement nach einem der Ansprüche 1 bis 4,
**dadurch gekennzeichnet, dass**
seine seitlichen Kanten (11, 12) aus einer doppelten Wand bestehen.

6. Wandelement nach einem der Ansprüche 1 bis 5,
**dadurch gekennzeichnet, dass**
jede seiner Seitenkanten (11, 12) mit ergänzenden Steckmitteln (2, 3) ausgestattet ist, welche es erlauben, sie durch Verklemmen an der Kante eines benachbarten Elementes zu befestigen.

7. Wandelement nach einem der Ansprüche 1 bis 6,
**dadurch gekennzeichnet, dass**
es aus einem stranggepressten Kunststoff hergestellt wird.

8. Wandelement nach einem der Ansprüche 1 bis 7,
**dadurch gekennzeichnet, dass**
die Veränderung der Breite der Vertiefungen (4) mit Hilfe einer Reihe von Abstandshaltern (6) erreicht wird, um diese Breite zu erhöhen, oder mit Hilfe einer Reihe von Klemmen (7), um diese Breite zu reduzieren.

9. Wandelement nach den Ansprüchen 7 und 8 in Kombination,
**dadurch gekennzeichnet, dass**
der halbzylindrische oder in etwa halbzylindrische Boden (42) der Vertiefungen (4) von zwei Kerben (41) umgeben ist, in welche die Abstandshalter (6) eingesetzt werden können.

10. Wandelement nach Anspruch 9,
**dadurch gekennzeichnet, dass**
die Abstandshalter (6) aus Scheiben mit einer weitgehend rechteckigen Form bestehen, welche mit Hilfe einer Vierteldrehung die Abspreizung der Kerben (41) gewährleisten können.

11. Wandelement nach einem der Ansprüche 8 bis 10,
**dadurch gekennzeichnet, dass**
die Klemmen (7) in etwa die Form eines "C" haben, und durch Verschiebung in senkrechter Richtung im Inneren des Wandelementes rund um die Vertiefungen (4) angeordnet werden können.

12. Wandelement nach einem der Ansprüche 1 bis 11,
**dadurch gekennzeichnet, dass**
die vertikalen Seitenkanten (11, 12) und - eventuell - die vertikalen querliegenden Trennwände (13, 15) Öffnungen (16) aufweisen, welche die Passage des gegossenen Betons ermöglichen.

13. Wandelement nach einem der Ansprüche 1 bis 7,
**dadurch gekennzeichnet, dass**
seine Formung mit Hilfe von zwei horizontalen Stegen (8) hergestellt wird, welche in seine Wandstärke einerseits an seiner Basis und andererseits an seiner Oberseite eingesteckt werden können.

14. Wandelement nach einem der Ansprüche 12 und 13 in Kombination,
**dadurch gekennzeichnet, dass**
die Öffnungen (16', 16"), die sich an seiner Basis und an seiner Oberseite befinden, jeweils nach unten und nach oben offen sind und bogenförmige Ausschnitte für das Einstecken der Stege (8) bilden.

15. Zusammenbau, welcher ein Wandelement nach einem der Ansprüche 8 bis 12 enthält, **dadurch gekennzeichnet, dass**
er ebenfalls eine Reihe von Abstandshaltern (6) oder Klemmen (7) mit unterschiedlichen Abmessungen aufweist.

16. Zusammenbau, welcher ein Wandelement nach einem der Ansprüche 13 oder 14 enthält, **dadurch gekennzeichnet, dass**
er ebenfalls die beiden Stege (8) für die Formgebung enthält.

17. Zusammenbau nach Anspruch 16,
**dadurch gekennzeichnet, dass**
die Endabschnitte (84) jedes Stegs (8) ergänzende männliche/weibliche Steckprofile (85, 86) aufweisen, welche die endweise Befestigung von mehreren Stegen (8) erlauben.

18. Zusammenbau nach einem der Ansprüche 16 oder 17,
**dadurch gekennzeichnet, dass**
jeder Steg vertikale Öffnungen (83) für die Aufnahme von Armierungseisen (9) für den gegossenen Beton enthält.

19. Zusammenbau nach einem der Ansprüche 16 bis 18,
**dadurch gekennzeichnet, dass**
jeder Steg mit seitlichen Befestigungseisen (81) für die Befestigung am Boden ausgerüstet ist.

20. Zusammenbau nach einem der Ansprüche 16 bis 19,
**dadurch gekennzeichnet, dass**
jedes Steg (8) aus einem gegossenen Kunststoff besteht und zwei Seitenwände (80) aufweist , die einen nach oben und nach unten offenen Innenraum bilden und mit Hilfe von Verstärkungsrippen (82) miteinander verbunden sind.

21. Zusammenbau nach Anspruch 20,
**dadurch gekennzeichnet, dass**
eine der Wände (80')jedes Stegs(8) mit vertikalen Schlitzen (800') ausgestattet ist, welche ihre Krümmung erleichtern.

## Claims

1. A swimming-pool wall element of varying curvature, which element serves as casing and is **characterized in that** it consists of a rectangular parallelepiped-shaped caisson (1) designed to be disposed vertically and fastened to adjacent elements via its vertical side edges (11, 12), and **in that** its initially plane outside wall (14) presents vertical recesses (4) constituted by said wall (14) being folded, each recess (4) presenting a semi-cylindrical, or approximately semi-cylindrical, resiliently deformable end wall (42), and a natural width that can be increased or decreased, so that the element (1) can take up concave or convex curvature, the recesses also serving as reinforcement ribs for reinforcing said wall (14).

2. An element according to claim 1, **characterized by** the facts that it is divided into compartments by vertical transverse partitions (13, 15), and that it includes reinforcement (4) in register with each compartment (E).

3. An element according to claim 1 or claim 2, **characterized by** the fact that its inside wall (10) is a double wall.

4. An element according to any one of claims 1 to 3, **characterized by** the fact that its outside wall (14) is a double wall (140, 141), except facing said reinforcements (4).

5. An element according to any one of claims 1 to 4, **characterized by** the fact that its side edges (11, 12) are double walled.

6. An element according to any one of claims 1 to 5, **characterized by** the fact that each of its side edges (11, 12) possesses complementary interfitting members (2, 3) enabling said element to be fixed to the edge of an adjacent element by clipping.

7. An element according to any one of claims 1 to 6, **characterized by** the fact that it is made of extruded plastics material.

8. An element according to any one of claims 1 to 7, **characterized by** the fact that the width of said vertical reinforcements (4) is modified by means of a set of spacer members (6) designed to increase said width, or alternatively by means of a set of pincers (7) designed to decrease it.

9. An element according to claims 7 and 8 taken in combination, **characterized by** the fact that the semi-cylindrical, or approximately semi-cylindrical end walls (42) of said reinforcements (4) are bordered by respective pairs of grooves (41) suitable for receiving spacer members (6).

10. An element according to claim 9, **characterized by** the fact that said spacer members (6) are plates of generally rectangular shape which space the grooves (41) apart by turning through one quarter of a turn.

11. An element according to any one of claims 8 to 10, **characterized by** the fact that said pincers (7) are approximately C-shaped and are put in place inside the element around the reinforcements (4) by being slid into place vertically.

12. An element according to any one of claims 1 to 11, **characterized by** the fact that said vertical side edges (11, 12) and, where applicable, said vertical transverse partitions (13, 15), present openings (16) through which concrete can be cast.

13. An element according to any one of claims 1 to 7, **characterized by** the fact that it is shaped by means of a pair of horizontal bars (8) suitable for being engaged in its thickness, firstly at its base, and secondly at its top portion.

14. An element according to claims 12 and 13 taken in combination, **characterized by** the fact that the openings (16', 16") situated at its base and at its top portion are downwardly and upwardly open respectively, thereby constituting notches into which said bars (8) can be engaged.

15. An assembly comprising an element according to any one of claims 8 to 12, and a set of spacer members (6) or pincers (7) of differing dimensions.

16. An assembly comprising an element according to claim 13 or claim 14, and said pair of shaping bars (8).

17. An assembly according to claim 16, **characterized by** the fact that the ends (84) of each bar (8) present complementary male/female interfitting profiles (85, 86) enabling a plurality of bars (8) to be fixed together end-to-end.

18. An assembly according to claim 16 or claim 17, **characterized by** the fact that each bar includes vertical openings (83) designed to receive reinforcing rods (9) for cast concrete.

19. An assembly according to any one of claims 16 to 18, **characterized by** the fact that each bar is provided with lateral tabs (81) serving to fix it to the ground.

20. An assembly according to any one of claims 16 to 19, **characterized by** the facts that each bar (8) is made of a molded plastics material, and that it comprises two side walls (80) defining an inside space which is upwardly and downwardly open, which walls are interconnected via reinforcing ribs (82).

21. An assembly according to claim 20, **characterized by** the fact that one (80') of said walls of each bar (8) presents vertical slots (800') which make it easier to curve said bar.
